# EUROPÄISCHE PATENTSCHRIFT

(11) **EP 0 694 659 B1**
(45) Veröffentlichungstag und Bekanntmachung des Hinweises auf die Patenterteilung: **25.08.1999**
(21) Anmeldenummer: 95114768.5
(22) Anmeldetag: 15.01.1993
(51) Int. Cl.: E04G 7/30, E04G 1/16, E04G 1/12, E04G 25/06

(54) **Traggerüst**
Scaffolding
Echafaudage

(30) Priorität: 25.01.1992 DE 4201958
(43) Veröffentlichungstag der Anmeldung: 31.01.1996
(62) Teilanmeldung aus: 93100580.5
(73) Patentinhaber: PERI GMBH, D-89264 Weissenhorn (DE)
(72) Erfinder: Schwörer, Artur, D-89250 Senden (DE)
(74) Vertreter: KOHLER SCHMID + PARTNER

(56) Entgegenhaltungen:
- EP-A- 0 252 748
- EP-A- 0 445 014
- DE-A- 3 641 349
- FR-A- 2 144 255
- FR-A- 2 147 430
- GB-A- 2 083 535
- US-A- 3 313 081

## Beschreibung

Die Erfindung bezieht sich auf ein Traggerüst mit höhenverstellbaren, ein Außenrohr und ein Innenrohr aufweisenden Stützen und mit zwischen diesen angeordneten Aussteifungen und Befestigungsmitteln für die Verbindung zwischen Außenrohr und Aussteifung, wobei die Aussteifung etwa in der von den Achsen von zwei benachbarten Stützen bestimmten Ebene an diesen Stützen befestigbar ist.

Durch die US-A-3 313 081 ist ein Gerüst mit Aussteifungen bekanntgeworden, die sowohl am Außenrohr als auch am Innenrohr befestigt sind. Dabei werden jedoch die Aussteifungen immer außerhalb der durch die Stützenachse benachbarter Stützen bestimmten Ebene befestigt, nämlich auf der Seite des Umfanges, die nach außen gerichtet ist. Dadurch wird jedoch auf die Stützen ein Drehmoment um die Stützenachse ausgeübt.

Die Aussteifungen bestehen aus einfachen Rohren, deren Enden plattgedrückt sind. In diesen Enden befindet sich je ein Auge, mit dem das Stangenende sowohl in eine von dem Außenrohr des Gerüstteiles als auch von einem im Außenrohr geführten Innenrohr radial abstehende Stifte eingehängt werden kann.

Um die Ausübung eines Drehmomentes auf die Rohre eines Gerüstteiles zu vermeiden, ist es durch die FR-A-2 147 430 bekanntgeworden, Anschlußteile einer Aussteifung für ein Außenrohr und das in ihm geführte Teleskoprohr so auszubilden, daß die Aussteifung etwa in der von den Achsen von zwei benachbarten Stützen bestimmten Ebene an diesen Stützen befestigbar ist. Hierzu gibt die einfache Befestigungsmöglichkeit der Aussteifungen nach der US-A-3 313 081 keinerlei Anregung. Daher sind die Aussteifungsrahmen nach der FR-A-2 147 430 mit Hilfe von einseitig offenen Manschetten an den lotrechten Ständern der Stützrohre des Gerüstes befestigt. Dabei hat die das Außenrohr eines Ständers umfassende Manschette einen größeren Durchmesser als die zur Befestigung am Innenrohr bestimmte Manschette, wobei die letztgenannte Manschette eine Bohrung aufweist, die mit einer das Innenrohr radial durchquerenden Bohrung fluchtet, so daß durch diese Bohrung ein Bolzen hindurchgesteckt werden kann, mit dem der Aussteifungsrahmen oben befestigt werden kann. Die am unteren Ende des Aussteifungsrahmens angeordnete größere Manschette ist nicht gegen Verschiebung auf dem Außenrohr gesichert, sie weist lediglich eine Bohrung an ihren Schenkelenden auf, durch die ein Bolzen hindurchgesteckt werden kann, der die Manschette und damit das untere Ende des Aussteifungsrahmens auf dem Außenrohr hält, wobei der Bolzen außerhalb des Umfangs des Außenrohrs durch die Schenkelenden der Manschette hindurchgesteckt ist.

Bei diesem letztgenannten bekannten Gerüst sind daher die Befestigungsmittel für die Befestigung des Aussteifungsrahmens am Innenrohr anders ausgebildet als seine eine Verschiebung des Aussteifungsrahmens auf dem Außenrohr erlaubende Befestigung am Außenrohr. Dies ist in vielen Fällen hinderlich, weil der Aussteifungsrahmen immer nur zwischen dem Innenrohr und dem Außenrohr einer Stütze am Gerüst angebracht werden kann. Bei Gerüsten, die große Traglasten aufnehmen müssen, besteht jedoch das Bedürfnis, auch die Außenrohre miteinander durch Aussteifungsrahmen zu verbinden, die dann in der Ebene wirksam sind, die durch zwei benachbarte Außenrohre bzw. Stützen definiert ist.

Die bekannten Aussteifungen sind daher in der Handhabung umständlich und immer nur für spezielle Anwendungen geeignet, so daß auf der Baustelle mehrere verschieden ausgebildete Aussteifungen vorgehalten werden müssen.

Der Erfindung liegt die Aufgabe zugrunde, eine Aussteifung für Gerüste zu entwickeln, die zur Aufnahme großer Traglasten in der Ebene angeordnet werden kann, die durch zwei benachbarte Stützen des Gerüstes definiert ist, dabei aber in der Handhabung sehr einfach ist.

Diese Aufgabe wird gemäß der Erfindung dadurch gelöst, daß mindestens ein Anschlußteil der Aussteifung sowohl für die Befestigung am Innenrohr als auch für die Befestigung am Außenrohr ausgebildet ist.

Da jedes Ende der Aussteifung sowohl am Außenrohr als auch am Innenrohr einer Teleskopstütze befestigt werden kann, muß bei der Anbringung einer Aussteifung nicht darauf geachtet werden, welches Ende der Aussteifung am Innenrohr oder am Außenrohr befestigt werden kann. Dadurch ist der Aufbau eines Gerüstes und auch die Handhabung einer Aussteifung vom Aufstellen von Gerüsten wesentlich vereinfacht. Die Aussteifungen können in beliebiger Höhe einer ausgezogenen Stütze und daher auch an der statisch günstigsten Stelle angeordnet werden, was wiederum die Tragkraft des Gerüstes erhöht. Es können sehr wohl Lasten abgetragen werden, beispielsweise nicht nur Lasten einer Decke, sondern auch Lasten bei anderen Traggerüsten wie z.B. bei Lehrgerüsten für Gewölbe, Brücken oder dgl.

Bei einer Ausführungsform der Erfindung greifen die Befestigungsmittel der Aussteifung für einen Gerüstabschnitt nur an einer Seite des Umfanges der Stützenrohre an. Daher können die Befestigungsmittel der Aussteifung für einen zweiten Gerüstabschnitt auf der entgegengesetzten Seite des Umfanges der Stützenrohre ohne Behinderung durch die Anschlußteile der Aussteifung des ersten Gerüstabschnittes befestigt werden.

Aber nicht nur die Aussteifungen, sondern bei einer Ausführungsform der Erfindung können auch das Innenrohr und das Außenrohr Anschlüsse für die Aussteifung aufweisen, was wiederum ermöglicht, die Anschlußstellen für die Aussteifung so auszubilden, daß die Aussteifung nach wie vor sehr einfach angebracht werden und trotzdem sehr hohe Lasten übernehmen kann.

Die Erfindung eignet sich nicht nur für Stützen, bei denen das Innenrohr teleskopartig ausziehbar ist, sondern auch zur Verwendung in Verbindung mit an sich bekannten Stützen, bei denen das Innenrohr über einen längeren Längsabschnitt ein Gewinde aufweist, das zur Verstellung der Stützenhöhe dient. Dabei kann die Erfindung in Verbindung mit Stützen verwirklicht sein, bei denen das Innenrohr rund ist und das Gewinde über den ganzen Umfang des Innenrohres eingeschnitten ist.

Bei Ausführungsformen der Erfindung ist der Querschnitt des Innenrohres der Stütze nicht kreisrund und das Gewinde ist nur in den Bereichen mit großem Außendurchmesser angeordnet. Diese Ausführungsform der Erfindung hat den Vorteil, daß in den Umfangsabschnitt, die einen kleineren Durchmesser aufweisen und daher kein Gewinde tragen, spezielle Halterungen für die Anschlußteile der Aussteifung vorgesehen werden können, die also die übliche Gewindemutter zum Abstützen des Innenrohres auf dem Außenrohr oder umgekehrt nicht stören.

Dabei kann der Querschnitt des Außenrohres kreisförmig sein oder, bei einer besonderen Ausführungsform der Erfindung einen Querschnitt aufweisen, dessen Form der Form des Querschnittes des Innenrohres entspricht, jedoch zur Aufnahme des Innenrohres größer ist als dieser.

Bei einer Weiterbildung dieser Ausführungsform weisen das Außenrohr und das Innenrohr radial vorspringende Nasen auf, die quer zum Radius verlaufende Vorsprünge und an der radial einwärts gelegenen Seite dieser Vorsprünge Aussparungen zum Eintritt von die Vorsprünge hintergreifenden Befestigungsmitteln aufweist, die an den Aussteifungen angeordnet sind. Eine solche Querschnittsausbildung von Außen- und Innenrohr hat den Vorteil, daß nur eine einzige Art von Befestigungsmitteln an der Aussteifung angeordnet sein muß, beispielsweise eine Art Klemme, die so ausgebildet ist, daß sie sowohl die Vorsprünge am Außenrohr als auch die Vorsprünge am Innenrohr hintergreifen kann.

Die am Außenrohr und am Innenrohr vorgesehenen Aufnahmen für die an der Aussteifung vorgesehenen Befestigungsmittel können im Abstand voneinander längs der Rohre angeordnet sein. Bei einer anderen Ausführungsform sind die Nasen und die Vorsprünge der Rohre durch die Form des Rohrquerschnitts gebildet und erstrecken sich über die ganze Länge des Rohres. Dies hat nicht nur den Vorteil, daß derartige Rohre im Strangpreßverfahren hergestellt werden können und damit die Herstellung der Stützen besonders einfach ist, sondern auch den weiteren Vorteil, daß die Aussteifung in beliebiger Höhenlage an der höhenverstellbaren Stütze angeordnet werden kann, so daß ein Gerüst von außerordentlich hoher Tragkraft entsteht, dessen Tragkraft bei geeigneter Ausbildung der Aussteifung, beispielsweise in Form eines Rahmens, bis zur mehrfachen Tragkraft einer Einzelstütze heranreicht. Die einzelnen Stützen können dabei zur Herstellung des Traggerüstes mehrfach, beispielsweise dreifach übereinander gestellt werden.

Bei der vorgenannten Ausführungsform der Erfindung kann ein Außengewinde des Innenrohres im Bereich der Umfangsfläche der Nasen angeordnet sein, so daß die Höheneinstellung der Deckenstütze in der üblichen Weise durch ein Schraubengewinde mit einer sich am Außenrohr abstützenden Gewindemutter erfolgen kann. Selbstverständlich kann die Höhenverstellbarkeit der Deckenstütze auch in an sich bekannter Weise durch in Aussparungen von Außenrohr und Innenrohr hindurchsteckbare Bolzen gewährleistet sein.

Die Stützen können aus Stahl oder aber aus Aluminium hergestellt sein. Das Gewinde kann in Teilabschnitten des Umfanges eingeschnitten oder eingerollt oder gleich bei der Herstellung des Rohres, beispielsweise beim Strangpreßverfahren, eingewalzt werden.

Die Erfindung bezieht sich auch auf eine Stütze, bei der ein oder mehrere der vorgenannten Merkmale verwirklicht sind und die nicht Teil eines Traggerüstes ist.

Weitere Merkmale der Erfindung ergeben sich aus der folgenden Beschreibung einer Ausführungsform der Erfindung in Verbindung mit den Ansprüchen und der Zeichnung.

In der Zeichnung sind Ausführungsformen der erfindungsgemäßen Stütze in Verbindung mit mehreren Ausführungsformen von an einer Aussteifung angeordneten Befestigungsteilen und nur die zum Verständnis der Erfindung notwendigen Teile dargestellt.
- Fig. 1: zeigt eine Draufsicht auf eine erfindungsgemäße Stütze mit zwei Ausführungsformen der Befestigungsteile;
- Fig. 2: zeigt den in Fig. 1 dargestellten Stützenquerschnitt in Verbindung mit anderen Anschlußteilen einer Aussteifung im kleineren Maßstab;
- Fig. 3: zeigt einen Schnitt nach der Linie III in Fig. 2.

Bei der in Fig. 1 dargestellten Ausführungsform der Erfindung weist ein Innenrohr 1 einer ausziehbaren Stütze für ein Deckengerüst etwa die gleiche Querschnittsform auf wie ein Außenrohr 2, das das Innenrohr 1 vollständig aufnimmt. Das Innenrohr 1 weist vier über den Umfang verteilte radial abstehende Nasen 3 auf, die quer zum Radius verlaufende Vorsprünge 4 tragen und an ihrer Außenfläche ein Gewinde 5 aufweisen. Das Innenrohr 1 ist durch Stangpressen hergestellt. Die Nasen 3 und die Vorsprünge 4 verlaufen am Umfange des Innenrohres 1 in Richtung der Mantellinien über die ganze Länge des Innenrohres 1. Zwischen der Außenfläche des Innenrohres 1 und der Innenfläche des Außenrohres 2 ist soviel Spiel vorhanden, daß sich das Innenrohr 1 in Längsrichtung in dem Außenrohr 2 leicht verschieben läßt. In das Gewinde 5 greift eine nicht dargestellte Gewindemutter ein, die als Flügelmutter ausgebildet ist und die bei ausgezogenem Innenrohr 1 so weit längs des Innenrohres 1 verschraubt wird, bis diese Mutter auf der Stirnfläche des Außenrohres 2 aufliegt und damit die Auszuglänge bestimmt und die vom Innenrohr 1 abgetragene Last auf das Außenrohr 2 überträgt. Das Gewinde 5 weist, wie in der Zeichnung dargestellt, einen Durchmesser auf, der größer ist als der Innendurchmesser des Außenrohres 2. Durch eine Umdrehung der Gewindemutter wird ein verhältnismäßig großer Verstellweg in Achsrichtung der Stütze erreicht. Da das Gewinde 5 nur auf einem Teilabschnitt des Umfanges angeordnet ist, ist es wesentlich leichter herzustellen, als bei Spindeln mit über den ganzen Umfang umlaufendem Gewinde. Die anderen Wände des Innenrohres 1 weisen bei der dargestellten Ausführungsform nicht die Form von Kreisbogensegmenten, sondern eher eine an ein Achteck erinnernde Form auf, die zumindest teilweise den statischen Forderungen und auch den Forderungen an eine einfache Herstellung entgegenkommt.

Der Querschnitt des Außenrohres 2 weist zumindest an seiner Innenfläche eine Form auf, die der Form der Außenfläche des Innenrohres 1 folgt. Auch das Außenrohr 2 weist sich über die ganze Länge erstreckende Nasen 6 auf, die wiederum quer dazu verlaufende Vorsprünge 7 aufweisen. Auch der zwischen den Nasen 6 befindliche Wandabschnitt erinnert an die Form eines Achteckes. Die Wandstärke der Rohre 1 und 2 ist so gewählt, daß sie beide etwa die gleiche Stabilität aufweisen und hohe Gerüste ohne Lastabminderung auch mit ausgezogenen Einzelstützen hergestellt werden können, also beispielsweise auch ohne eine Aussteifung 8 zwischen Einzelstützen. An derjenigen Seite der Vorsprünge 4 und 7, die der Rohrwand zugewandt ist, befindet sich eine Aussparung 9 bzw. 10, die zum Eintritt von die Vorsprünge 7 bzw. 4 hintergreifende Befestigungsmittel dient, die an der Aussteifung 8 angeordnet sind und zum Befestigen dieser Aussteifung 8 an dem Innenrohr 1 oder dem Außenrohr 2 dienen.

Das Innenrohr 1 weist noch eine längs verlaufende Aussparung 118 auf, in der beispielsweise ein Maßstab befestigt sein kann. Der Querschnitt der Aussparung 118 kann T-förmig sein.

An der Aussteifung 8 vorgesehene Befestigungsmittel können in Verbindung mit der dargestellten Ausführungsform der Stütze verschieden ausgebildet sein. In der Zeichnung ist eine Ausführungsform dargestellt, die nach Art einer Klemme ausgeführt ist. Diese Klemme weist zwei einander gegenüberliegende Klemmbacken 12 auf, die an ihrer einander zugekehrten Seite Aussparungen 13 aufweisen, die sowohl die Nase 7 des Außenrohres 2 (linke Seite der unteren Darstellung) als auch die Nase 4 des Innenrohres 1 (gegenüberliegende Seite der Darstellung) zu umgreifen vermag, wobei dann der sich an die Aussparung 13 anschließende vordere Teil der Klemmbacken 12 in die Aussparung 9 bzw. 10 eintritt und damit die Nase 4 bzw. 7 hintergreift, so daß zur Aufnahme von Zug- oder Druckkräften eine formschlüssige Verbindung zwischen der Aussteifung 8 und dem Stützenrohr 1 oder 2 gewährleistet ist.

Die enge Klemmstellung, in der die Klemme die Nasen 3 des Innenrohres 1 umfaßt, wird durch einen im einzelnen nicht dargestellten Bügelkeil 14 gesichert, die zum Umgreifen der Nasen 6 des Außenrohres 2 erforderliche etwas weitere Klemmstellung wird durch den gleichen Bügelkeil an einer anderen Keilstufe gesichert. Das Befestigungsmittel 11 ist an der Aussteifung 8 befestigt, die ein Rahmen oder aber auch nur ein Querstab sein kann. An der als Befestigungsmittel 11 dienenden Klemme kann auch noch ein Anschlag 16 für die Offenstellung der Klemme und eine aus zwei Höckern 17 gebildete Führung für den Bügelkeil 14 vorgesehen sein.

Durch die Klemme 11 ist die Aussteifung 8 in der Ebene an die Stütze angeschlossen, die durch Achsen 18 von zwei benachbarten Stützen bestimmt ist. Es ist aber auch möglich, Aussteifungen außerhalb dieser Ebene an den Stützen zu befestigen, beispielsweise exzentrisch zu der Stützenachse 18, also so, daß Druck- und Zugkräfte etwa tangential an einer Stütze angreifen. Dies ist in Fig. 1 im Prinzip durch ein nach Art einer Schraubzwinge ausgebildetes Anschlußteil 19 mit einer feststehenden Klemmbacke 20 und einer verschiebbaren Klemmbacke 21 dargestellt. Die beiden Klemmbacken weisen an der einander zugewandten Innenfläche Aussparungen 22 und 23 auf, die sowohl zur Aufnahme der Nasen 7 am Außenrohr als auch zur Aufnahme der Nasen 4 am Innenrohr geeignet sind. Zum Befestigen einer Aussteifung 24 am Außenrohr der Stütze ist lediglich nach dem Anklemmen der Klemmbacke 21 die Maulweite der Schraubzwinge etwas größer als beim Befestigen der Aussteifung 24 an den entsprechenden Anschlußteilen 4 des Innenrohres.

Bei der in Fig. 2 dargestellten Ausführungsform der Erfindung ist eine Aussteifung 25 wiederum in der durch die Achsen 18 benachbarter Stützen gebildeten Ebene befestigt. Am Ende eines Stabes der Aussteifung 25 ist die eine Klemmbacke 26 einer Befestigungsklemme durch Nieten 27 starr befestigt, deren Ende in Fig. 2 unten in die Aussparung 10 an der Nase 6 des Außenrohres 2 angreift. Der Klemmbacke 26 gegenüber befindet sich eine bewegliche Klemmbacke 28, die durch eine Schraube 29 in die der Aussparung 10 gegenüberliegende Aussparung an der Nase 6 eingedrückt werden kann. Die Schraube 10 ist in einem Gewindestück 30 schraubbar geführt. Je nachdem, ob die Aussteifung 25 am Außenrohr 2 in die Aussparungen 10 oder aber in Aussparungen 9 des Innenrohres befestigt werden soll, wird die Maulweite der Klemme durch Drehen der Schraube 29 eingestellt. In Fig. 2 oben ist die Befestigung der Aussteifung 25 mit Hilfe der Klemme 31 an einer Nase 3 des Innenrohres angedeutet.

Man sieht, daß wegen der starren Befestigung der Klemmbacke 26 am Rohr der Aussteifung 25 die Achse dieses Rohres bei Befestigung am Außenrohr der Stütze in einem kleinen Abstand von der durch die Achsen 18 benachbarter Stützen bestimmten Ebene verläuft. Bei Befestigung am Innenrohr 1 verläuft dagegen die Achse des Rohres der Aussteifung 25 genau in der Ebene der durch die Achsen 18 bestimmten Ebene.

In der Zeichnung nicht dargestellte Kerben können in der Aussteifung oder dem Umfang der Rohre eingedrückt oder eingefräst sein für eine formschlüssige Übertragung von Vertikallasten. Die Anschlüsse der Aussteifung an den Stützen ist auch querkraftschlüssig ausgebildet zur Aufnahme von V-Lasten.

Die Befestigungsmittel 11 sind so ausgebildet, daß sie sowohl am Außenrohr 2 als auch am Innenrohr 1 ohne Veränderung eingesetzt werden können und eine die auftretenden Kräfte aufnehmende Verbindung zwischen einer fachwerkähnlichen Aussteifung und der Stütze aufnehmen. Durch die Aussteifung 8 erhöht sich die Tragfähigkeit eines Gerüstes erheblich. Bei geeigneter fachwerkartiger Aussteifung kann beispielsweise eine Tragfähigkeit von über 60 kN entstehen, auch wenn die ausgezogene Einzelstütze nur eine Tragfähigkeit von 30 kN aufweist.

Bei Ausführungsformen der Erfindung verlaufen die Nasen 3 und 6 nicht über die ganze Länge des Rohres, sondern nur über einige Längsabschnitte der Rohre 1 und 2.

Bei der Herstellung eines Traggerüstes können mehrere aus jeweils einer ausziehbaren Stütze und einer Aussteifung bestehende Stützkonstruktionen übereinander angeordnet werden, so daß Gerüsthöhen erreicht werden, die ein Mehrfaches der Höhe einer ausgezogenen Stütze betragen. Die dargestellte Stütze kann auch als Einzelstütze verwendet werden zur Aufnahme von irgendwelchen Deckenlasten.

Das am Innenrohr 1 angeordnete Gewinde 5 für die Höhenverstellbarkeit der Stütze kann entweder in die Außenfläche der Nasen 3 spanabhebend eingeschnitten sein oder aber eingewalzt oder eingerollt sein, beispielsweise noch unmittelbar bei der zweckmäßigerweise durch Strangpressen vorgenommenen Herstellung der Profile. Die einzelnen Teile haben bei einer Außenrohrlänge von 1,90 m beispielsweise ein Gewicht unter 20 kg obwohl eine so ausgebildete Stütze, auch wegen der besonders günstigen Querschnittsform, eine Tragkraft von 30 kN hat, auch wenn sie aus Aluminium oder einer Aluminiumlegierung besteht.

Die Querschnittsformen des Außenrohres 2 und des Innenrohres 1 können auch an ihrer Innenfläche längs verlaufende Vorsprünge aufweisen, die zur weiteren Aussteifung der Rohre dienen. Das Gewinde 5 kann ein- oder mehrgängig sein.

Auch können mehrere Außenrohre übereinandergestellt werden und erst die oberste Stütze weist ein Innenrohr auf, mit dem die Gesamthöhe des Gerüstes eingestellt wird.

Auch kann das Innenrohr der Stütze ein weiteres Innenrohr enthalten.

## Patentansprüche

1. Traggerüst mit höhenverstellbarem, ein Außenrohr und ein Innenrohr aufweisenden Stützen und mit zwischen diesen angeordneten Aussteifungen und Befestigungsmitteln für die Verbindung zwischen Stütze und Aussteifung, wobei die Aussteifung (8) sowohl am Außenrohr (2) als auch am Innenrohr (1) etwa in der von den Achsen (18) von zwei benachbarten Stützen bestimmten Ebene an diesen Stützen befestigbar ist, dadurch gekennzeichnet, daß ein Anschlußteil (11) der Aussteifung (8) sowohl für die Befestigung am Innenrohr (1) als auch für die Befestigung am Außenrohr (2) ausgebildet ist.

2. Gerüst nach Anspruch 1, dadurch gekennzeichnet, daß die Anschlußteile (11) der Aussteifung (8) eines Gerüstabschnittes nur an einer Seite des Umfanges der Stützenrohre (1, 2) angreifen.

3. Gerüst nach Anspruch 1 oder 2, dadurch gekennzeichnet, daß das Innenrohr (1) und das Außenrohr (2) Anschlüsse (3, 4, 9) für die Aussteifung (8) aufweist.

4. Gerüst nach einem der vorhergehenden Ansprüche, dadurch gekennzeichnet, daß das Innenrohr (1) ein Gewinde (5) zur Verstellung der Stützenhöhe aufweist.

5. Gerüst nach einem der vorhergehenden Ansprüche, dadurch gekennzeichnet, daß der Querschnitt des Innenrohres (1) unrund ist und das Gewinde (5) in den Bereichen mit großem Außendurchmesser vorgesehen ist.

6. Gerüst nach einem der vorhergehenden Ansprüche, dadurch gekennzeichnet, daß die Querschnittsform des Außenrohres (2) der Querschnittsform des Innenrohres (1) etwa entspricht.

7. Gerüst nach einem der vorhergehenden Ansprüche, dadurch gekennzeichnet, daß die am Außenrohr (2) und Innenrohr (1) vorgesehenen Anschlüsse zur Befestigung der Aussteifung (8) radial vorspringende Nasen (6, 3) aufweisen.

8. Gerüst nach Anspruch 7, dadurch gekennzeichnet, daß die Nasen (6, 3) quer zum Radius verlaufende Vorsprünge (7, 4) und radial einwärts von diesen Vorsprüngen (7, 4) Aussparungen (9, 10) zum Eintritt von die Vorsprünge (7, 4) hintergreifenden Befestigungsmitteln (11) aufweisen, die an den Aussteifungen (8) angeordnet sind.

9. Gerüst nach Anspruch 7 oder 8, dadurch gekennzeichnet, daß die Nasen (3, 6) und Vorsprünge (4, 7) der Rohre (1, 2) durch die Form des Rohrquerschnittes gebildet sind.

10. Gerüst nach einem der Ansprüche 7 bis 9, dadurch gekennzeichnet, daß die Nasen (3, 6) und Vorsprünge (4, 7) sich über die ganze Länge der Rohre (1, 2) erstrekken.

11. Gerüst nach einem der vorhergehenden Ansprüche, dadurch gekennzeichnet, daß das Innenrohr (1) radial abstehende Nasen (3) aufweist, an deren Umfangfläche ein Außengewinde (5) vorgesehen ist.

12. Gerüst nach einem der Ansprüche 1 bis 11, dadurch gekennzeichnet, daß die Stütze (34, 35) längs verlaufende T-förmige Nuten (36, 37) für den Eingriff von Befestigungsmitteln (38, 39, 41) von Aussteifungen (31, 32) aufweist.

13. Gerüst nach einem der vorhergehenden Ansprüche, dadurch gekennzeichnet, daß die am Außenrohr (2) und Innenrohr (1) vorgesehenen Anschlüsse zur Befestigung der Aussteifung (8) in einer Ebene liegen, die zu der durch die Stützenachsen (18) bestimmten Ebene rechtwinklig verläuft.

## Claims

1. Support scaffold with adjustable-height posts having an outer tube and an inner tube, and with stiffeners and fastening means arranged between them for the attachment between post and stiffener, wherein the stiffener (8) can be fastened at these posts both to the outer tube (2) and to the inner tube (1) approximately in the plane defined by the axes (18) of two neighbouring posts, characterized in that a connecting part (11) of the stiffener (8) is configured both for fastening onto the inner tube (1) and for fastening onto the outer tube (2).

2. Scaffold according to claim 1, characterized in that the connecting members (11) for the stiffening members (8) of a scaffolding section engage only on one side of the periphery of the posts (1,2).

3. Scaffold according to claim 1 or 2, characterized in that the inner tube (1,2) and the outer tube (2) have connectors (3,4,9) for the stiffening member (8).

4. Scaffold according to any one of the preceding claims, characterized in that the inner tube (1) has threads (5) for adjusting the height of the post.

5. Scaffold according to any one of the preceding claims, characterized in that the cross section of the inner tube (1) is not circular, and the threads (5) are provided in those regions having a large outside diameter.

6. Scaffold according to any one of the preceding claims, characterized in that the cross-sectional shape of the outer tube (2) approximately corresponds to the cross sectional shape of the inner tube (1).

7. Scaffold according to any one of the preceding claims, characterized in that the connections provided on the outer tube (2) and inner tube (1) have radially projecting lobes (6,3) for fastening the stiffener (8).

8. Scaffold according to claim 7, characterized in that the lobes (6,3) have projections (7,4) running perpendicular to the radius and, radially inwardly from said projections (7,4), openings (9,10) for the introduction of fastening means (11), engaging behind the projections (7,4), that are arranged on the stiffeners (8).

9. Scaffold according to claim 7 or 8, characterized in that the lobes (3, 6) and projections (4, 7) of the tubes (1,2) are formed by the shape of the tube cross section.

10. Scaffold according to any one of the claims 7 to 9, characterized in that the lobes (3,6) and projections (4,7) extend over the entire length of the tubes (1,2).

11. Scaffold according to any one of the preceding claims, characterized in that the inner tube (1) has radially spaced lobes (3) on whose circumferential surface external threads (5) are provided.

12. Scaffold according to any one of claims 1 to 11, characterized in that the post (34,35) has T-shaped grooves (36,37) running lengthwise, for engagement of fastening means (38,39,41) of stiffeners (31,32).

13. Scaffold according to any one of the preceding claims, characterized in that the connectors for attachment of the stiffening members (8) on the inner tube (2) and the outer tube (1) lie in a plane extending at right angles to the plane defined by the post axes (18).

## Revendications

1. Charpente porteuse qui comprend des étais réglables en hauteur comprenant un tube extérieur et un tube intérieur, des raidisseurs disposés entre ces tubes, et des moyens de fixation pour établir la liaison entre étai et raidisseur, le raidisseur (8) pouvant être fixé sur lesdits étais aussi bien au tube extérieur (2) qu'au tube intérieur (1) approximativement dans le plan défini par les axes (18) de deux étais voisins, caractérisée en ce qu'un élément de raccordement (11) du raidisseur (8) est réalisé aussi pour la fixation sur le tube intérieur (1) que pour la fixation sur le tube extérieur (2).

2. Charpente selon la revendication 1, caractérisée en ce que les éléments de raccordement (11) du raidisseur (8) d'un tronçon de charpente attaquent sur un côté seulement de la périphérie des tubes (1, 2) des étais.

3. Charpente selon l'une ou l'autre des revendications 1 et 2, caractérisée en ce que le tube intérieur (1) et le tube extérieur (2) présentent des raccordements (3, 4, 9) pour le raidisseur (8).

4. Charpente selon l'une des revendications précédentes, caractérisée en ce que le tube intérieur (1) comporte un pas de vis (5) pour le réglage de la hauteur des étais.

5. Charpente selon l'une des revendications précédentes, caractérisée en ce que la section du tube intérieur (1) n'est pas circulaire, et en ce que le pas de vis (5) est prévu dans les régions présentant le plus grand diamètre extérieur.

6. Charpente selon l'une des revendications précédentes, caractérisée en ce que la forme de section du tube extérieur (2) correspond à peu près à la forme de section du tube intérieur (1).

7. Charpente selon l'une des revendications précédentes, caractérisée en ce que les raccordements prévus sur le tube intérieur (1) et sur le tube extérieur (2) présentent des tenons (6, 3) en saillie radiale pour la fixation du raidisseur (8).

8. Charpente selon la revendication 7, caractérisée en ce que les tenons (6, 3) présentent des saillies (7, 4) s'étendant transversalement aux rayons, et des évidements (9, 10) situés radialement à l'intérieur de ces saillies (7, 4), destinés à l'entrée de moyens de fixation (11) qui engagent par l'arrière les saillies (7, 4) et qui sont prévus sur les raidisseurs (8).

9. Charpente selon l'une ou l'autre des revendications 7 et 8, caractérisée en ce que les tenons (3, 6) et les saillies (4, 7) des tubes (1, 2) sont formés par la forme de la section des tubes.

10. Charpente selon l'une des revendications 7 à 9, caractérisée en ce que les tenons (3, 6) et les saillies (4, 7) s'étendent sur toute la longueur des tubes (1, 2).

11. Charpente selon l'une des revendications précédentes, caractérisée en ce que le tube intérieur (1) présente des tenons (3) en saillie radiale, sur la surface périphérique desquels est prévu un filetage extérieur (5).

12. Charpente selon l'une des revendications 1 à 11, caractérisée en ce que l'étai (34, 35) présente des rainures en T (36, 37) s'étendant longitudinalement, pour l'engagement de moyens de fixation (38, 39, 41) de raidisseurs (31, 32).

13. Charpente selon l'une des revendications précédentes, caractérisée en ce que les raccordements prévus sur le tube extérieur (2) et sur le tube intérieur (1) pour la fixation du raidisseur (8) sont disposés dans un plan qui s'étend perpendiculairement au plan défini par les axes (18) des étais.
